# FASCICULE DE BREVET EUROPEEN

(11) **EP 2 815 288 B1**
(45) Date de publication et mention de la délivrance du brevet: **11.07.2018**
(21) Numéro de dépôt: 13703447.6
(22) Date de dépôt: 12.02.2013
(51) Int. Cl.: G05G 9/047

(54) **SYSTÈME DE COMMANDES À MOLETTE MANIPULABLE**
STEUEREINRICHTUNG MIT BETATIGUNGSKNOPF.
CONTROL SYSTEM HAVING A HANDLING KNOB

(30) Priorité: 16.02.2012 FR 1251448
(43) Date de publication de la demande: 24.12.2014
(73) Titulaire: Delphi Technologies, Inc., Troy MI 48007 (US)
(72) Inventeur: KORMANN, François, 67200 Strasbourg (FR); LOBSTEIN, Roland, 67400 Illkirch (FR)
(74) Mandataire: Robert, Vincent
(86) Numéro de dépôt international: PCT/EP2013/052764
(87) Numéro de publication internationale: WO 2013/120840

(56) Documents cités:
- EP-A2- 1 416 506
- FR-A1- 2 902 573
- US-A- 5 691 517
- US-A- 5 952 628
- US-A1- 2005 284 737

## Description

### DOMAINE TECHNIQUE

L'invention concerne à un dispositif de commandes à molette déplaçable utilisé dans les automobiles en tant qu'interface digitale de commande.

### ARRIERE-PLAN TECHNOLOGIQUE DE L'INVENTION

La multiplicité des commandes auxquelles a accès le conducteur d'un véhicule moderne est tel que de nombreuses interfaces sont développées permettant d'activer des fonctions sans avoir à regarder la commande ou ses mains. L'utilisateur ne se fie qu'au ressenti digital pour commander une fonction et peut ainsi rester concentré et garder les yeux sur la route. La commande de nombreuses fonctions, notamment le système de navigation, la radio, le téléphone et l'ensemble des fonctions télématiques, ainsi que le contrôle de la ventilation et de l'air conditionné, est réalisée au travers d'un écran de contrôle et d'une interface déportée. Les interfaces de navigation le plus récemment développées sont des molettes directionnelles placées sur la console centrale entre les passagers avant du véhicule.

La Figure 1 illustre dans un repère orthogonal, axe longitudinal également dénommé « avant-arrière », axe transversal également dénommé « droite-gauche » et axe neutre, également dénommé « vertical », les possibilités de déplacements des modèles à quatre degrés de liberté : déplacement longitudinal avant-arrière, déplacement transversal droite-gauche, rotation principale en faisant tourner la molette sur elle-même et, pour valider son choix l'utilisateur peut appuyer sur la molette qui s'enfonce légèrement à l'instar d'une touche de clavier d'ordinateur.

A la différence des manettes et joystick de jeux vidéo, les déplacements des molettes directionnelles pour véhicules ont de très petites amplitudes limitées à quelques millimètres voire moins. Les déplacements doivent être sûrs et précis de sorte que l'utilisateur concentré sur la conduite sélectionne et valide facilement et sans erreur la fonction qu'il recherche. Pour une utilisation plus précise et plus agréable, un moyen de rappel sollicite en permanence la molette vers une position neutre, généralement centrale. Les déplacements avant-arrière et droite-gauche de la molette demandent donc un léger et agréable effort nécessaire pour vaincre le rappel. La rotation de la molette est quant à elle accompagnée d'un petit effort cyclique ressenti par l'utilisateur. Ces molettes sont réalisées sans jeu de fonctionnement perceptible ce qui serait très désagréable.

Les utilisateurs éduqués et habitués à manipuler des baladeurs et autres « smartphones » exigent dans leurs voitures des interfaces à la fois simples, précises et souples, qui se manient d'une caresse et reviennent imperturbablement en une immuable position neutre. Les forces de rappel importantes ne sont plus appréciées et la moindre imprécision dans le retour de la molette en position neutre est un défaut inacceptable.

La Figure 2 schématise la cinématique actuellement la plus optimisée pour les dispositifs dont la molette dispose des quatre degrés de liberté présentés par avant.

Une carte électronique, pourvue des circuits, interrupteurs et capteurs nécessaires à la commande des fonctions est fixée au fond d"un boitier fixe. Les capteurs sont classiquement agencés sous des dômes élastiques protecteurs qui servent également à générer les forces de rappel nécessaires au retour de la molette en position neutre. Sous la molette, la partie mécanique est organisée autour d'un arbre pivotant qui s'étend selon un axe principal et dont la partie basse, proche de l'embase, est en liaison rotule contre un capteur central. En l'absence de sollicitation la molette se place en positon neutre dans laquelle l'axe principal est confondu avec l'axe neutre et la molette est en position haute, non appuyée. Les déplacements de la molette étant de petite amplitude, les écarts angulaires de l'axe principal avec l'axe neutre sont également très faibles.

Un plateau pivotant est agencé en liaison glissière avec l'arbre de sorte à être entraîné par celui-ci lors des rotations et des pivotements mais pas lors d'un appui sur la molette. Les pivotements longitudinaux et transverses de l'arbre et du plateau font commuter, via des actionneurs verticaux, des capteurs longitudinaux et transverses. Par contre, lors de la rotation principale de la molette, le plateau tourne mais sans agir sur les actionneurs ni les capteurs. Ceux-ci, sollicités verticalement par les dômes élastiques frottent légèrement contre le plateau qu'ils sollicitent vers le haut du boitier. Ces premiers frottements parasites, même légers, sont la principale source de perturbation de bon fonctionnement du dispositif.

Par ailleurs, le plateau constitue la partie haute d'un joint de cardan dit « haut-cardan », dont la partie basse dite « bas-cardan » est en liaison pivot selon l'axe neutre avec l'embase et le boitier. A titre d'illustration, le bas-cardan peut être maintenu dans le boitier par au moins trois montants verticaux souple et définissant un cylindre de révolution d'axe neutre d'un rayon ajusté à celui du bas-cardan. Chaque montant est terminé par un ergot dirigé vers l'axe neutre de sorte à se rabattre juste au-dessus du bas-cardan lorsque celui-ci est en place. Le bas-cardan est radialement maintenu en place par les montants et verticalement par les ergots.

Ainsi en place, la rotation principale de la molette entraîne en rotation l'arbre, le plateau et le haut-cardan autour de l'axe principal et le bas-cardan autour de l'axe neutre. De plus, sollicité vers le haut par les dômes et les actionneurs, le plateau sollicite à son tour le bas-cardan vers le haut qui en tournant selon l'axe neutre frotte contre les ergots de maintien, ou tout autre dispositif maintenant verticalement le bas-cardan. Ces seconds frottements parasites sont une autre source de perturbation de bon fonctionnement du dispositif.

Le dispositif est de plus pourvu d'un moyen discret d'indexation de la rotation. Lors des rotations, un index sollicité par un ressort contre une couronne crantée pourvue dans le bas-cardan se déplace de cran en cran. Lorsque la rotation est arrêtée, l'index doit arrêter et positionner la molette avec précision. Les frottements parasites ci-dessus expliqués perturbent le positionnement de l'index et le dispositif s'immobilise alors que l'index est à flan de cran et non au fond d'un cran. La molette s'arrête alors dans une position instable. La moindre sollicitation provoque alors un petit déplacement de la molette amenant l'index au fond du cran. Ceci entraîne un déplacement inopportun d'un curseur sur l'écran de contrôle et, ce flou de positionnement lié aux frottements parasites de la partie mécanique est maintenant inacceptable. EP1416506A2 divulgue un dispositif de sélection conforme au préambule de la revendication 1.

### RESUME DE L'INVENTION

La présente invention résout les problèmes ci-dessus mentionnés en proposant un dispositif de commande mécanique dont les frottements internes ont été minimisés de sorte à apporter la plus grande satisfaction à l'utilisateur.

Plus précisément le dispositif selon l'invention est destiné à choisir et sélectionner des fonctions dans un véhicule et il comprend une molette manipulable. La molette est solidaire de l'extrémité d'un arbre s'étendant selon un axe principal. La molette peut être en une position neutre, l'axe principal étant confondu avec un axe neutre fixe, ou peut être déplacée selon au moins une direction orthogonale à l'axe neutre, l'arbre étant alors pivoté et l'axe principal incliné par rapport à l'axe neutre. Ce déplacement directionnel est détecté par au moins un capteur directionnel. De plus, la molette et l'arbre peuvent tourner autour de l'axe principal et cette rotation principale est détectée par un capteur de rotation. Les capteurs étant reliés à une unité de pilotage des fonctions du véhicule. Le dispositif comprenant en outre un contacteur directionnel lié à l'arbre, le contacteur s'étendant depuis l'arbre jusqu'à une zone distale d'action selon ladite au moins une direction orthogonale. La zone distale coopère avec le capteur directionnel de sorte que le pivotement de l'arbre fasse pivoter le contacteur et que zone distale actionne le capteur directionnel. Le dispositif est également pourvu d'un moyen discret d'indexation de la rotation principale lié en rotation avec l'arbre. Le moyen détermine une pluralité de positions stables d'immobilisation de la molette. Ceci a le double avantage d'une part d'accompagner la manipulation de la molette en rotation de l'agréable ressenti d'une légère force cyclique et d'autre part d'immobiliser la molette en une position stable assurant que celle-ci ne bougera d'elle-même ou suite à une vibration quelconque dans le véhicule. Ainsi l'utilisateur retrouvera la molette dans la position dans laquelle il l'a laissé lors de la rotation précédente.

D'un point de vue cinématique, le contacteur directionnel et l'arbre sont en liaison pivot selon l'axe principal de sorte que la rotation principale de la molette et de l'arbre n'entraine pas le contacteur directionnel le laissant immobile sans frottement entre la zone distale et le capteur directionnel. L'absence de frottement assure avantageusement que l'immobilisation de la molette à l'arrêt de ladite rotation principale se fait en une des positions stables déterminées par le moyen discret d'indexation.

Le dispositif est de plus pourvu d'un moyen de rappel de la molette vers la position neutre. Le moyen de rappel exerce en permanence sur le contacteur directionnel une force de rappel qui, lors des déplacements directionnels est orientée dans une direction opposée au pivotement et qui, en position neutre est orientée selon l'axe neutre.

De plus, la liaison pivot entre le contacteur directionnel et l'arbre est de type pivot-glissant isolant le moyen discret d'indexation de ladite force de rappel. Effectivement, grâce à cette liaison pivot-glissant seule la composante radiale de la force de rappel, composante perpendiculaire à l'axe principal, agit sur l'arbre pour s'opposer aux pivotements, la composante selon l'axe principal n'est quant à elle pas transmise à l'arbre et donc pas non plus au moyen discret d'indexation. Ceci à l'avantage de ne pas créer de frottements parasites supplémentaires au niveau du moyen d'indexation et donc de conforter que suite à une rotation principale la molette s'immobilise en une des positions stables déterminées par le moyen discret d'indexation.

Par ailleurs, un appui sur la molette selon l'axe principal fait translater la molette et l'arbre. Cette translation est détectée par un capteur de validation. Par exemple, cette fonctionnalité peut avantageusement permettre la validation d'une fonction. Du point de vue cinématique l'arbre est en liaison glissière selon l'axe neutre avec le moyen discret d'indexation de sorte qu'avantageusement, le contacteur directionnel et le moyen discret d'indexation restent immobiles lors des appuis sur la molette, l'appui sur la molette n'étant transmis ni à l'un ni à l'autre.

Dans le cas de dispositif pourvu de cette fonctionnalité d'appui et de translation, le moyen de rappel de la molette vers la position neutre est complété pour exercer en permanence sur l'arbre une autre force de rappel qui s'oppose à la translation et sollicite l'arbre et la molette vers une position haute correspond à la position neutre. Dans le cas de ce dispositif, la position neutre est la position dans laquelle non seulement les axes principal et neutre sont confondus mais de plus la molette et l'arbre sont repoussés par rapport à la position appuyée. Du point de vue cinématique, les liaisons glissières et pivot-glissant isolent l'arbre du le moyen discret d'indexation et du contacteur directionnel et donc de toute force orientée selon l'axe principal. Ladite autre force de rappel est donc sans influence sur le contacteur directionnel et sur le moyen d'indexation et donc avantageusement des frottements sont éliminés de sorte qu'en dehors de tout appui sur la molette, celle-ci revient automatiquement se positionner en position neutre haute.

Dans un mode de réalisation préféré, les capteurs directionnels et de validation sont des interrupteurs électriques intégrés à une carte électronique de commande. Les interrupteurs comprennent chacun un dôme élastiquement déformable réalisé en élastomère sous lequel sont agencées une pastille mobile conductrice électrique solidaire du sommet du dôme et une pastille fixe conductrice électrique solidaire de la carte électronique de commande. Ainsi, au repos le dôme n'étant pas déformé, les pastilles sont éloignées l'une de l'autre et le circuit de commande correspondant est ouvert, et actif, le dôme étant déformé, les pastilles sont en contact l'une avec l'autre ledit circuit de commande correspondant étant fermé. De plus, la déformation du dôme engendre une force de rappel opposée à la déformation.

De plus, l'arbre est constitué d'une section basse et d'une section haute articulées l'une avec l'autre par un joint de transmission tel un joint de cardan. La section basse s'étend selon l'axe neutre en liaison avec le moyen discret d'indexation et la section haute s'étend selon l'axe principal en liaison avec le contacteur directionnel, la molette étant fixée à l'extrémité de la section haute. Le joint de transmission est avantageusement indépendant à la fois du contacteur directionnel et du moyen discret d'indexation, de sorte que la rotation principale de la molette entraîne la rotation selon l'axe principal de la section haute ainsi que la rotation selon l'axe neutre de la section basse et du moyen discret d'indexation et laisse immobile le contacteur directionnel. De plus, le déplacement directionnel de la molette entraîne le pivotement de la section haute et du contacteur directionnel, la section basse et le moyen discret d'indexation restant immobiles.

Le dispositif peut de plus être pourvu d'un limiteur de translation limitant à la position neutre la possibilité de translation de la molette et de l'arbre.

Plus précisément, le moyen discret d'indexation de la rotation principale comprend un index sollicité par un moyen élastique tel un ressort, contre une roue d'indexation crantée, la roue, respectivement l'index, étant agencée en liaison pivot selon l'axe neutre. Le positionnement de l'index au fond d'un cran détermine une position angulaire d'immobilisation stable de la molette. La roue dispose donc d'autant de position stable d'immobilisation que la roue est pourvue de crans. Lors de la rotation principale de la molette, la rotation principale de l'arbre entraine la roue d'indexation, respectivement l'index, en rotation selon l'axe neutre, l'index se déplace alors de cran en cran relativement à la roue et, lors de l'arrêt de ladite rotation principale l'index se positionne naturellement au fond d'un cran immobilisant ainsi la molette en une position stable.

Par ailleurs, le dispositif peut être pourvu d'un limiteur de rotation limitant à la position neutre la possibilité de rotation de la molette. Dans ce cas, l'arbre peut par exemple, s'étendre au travers d'une ouverture en forme de croix limitant aux branches de la croix les déplacements directionnels de la molette.

Egalement, le dispositif peut être tel que la molette puisse être déplacée orthogonalement à l'axe neutre dans quatre sens correspondants aux deux orientations opposées de deux directions distinctes, par exemple une direction longitudinale, également dénommée avant-arrière et une direction transversale, également dénommée droite-gauche. Le contacteur directionnel d'un tel dispositif s'étend dans les quatre sens, avant, arrière, droite et gauche, jusqu'à quatre zones distales coopérant, avant, arrière, droite et gauche, chacune avec un capteur directionnel, avant, arrière, droite et gauche, de sorte que le déplacement de la molette dans un quelconque des quatre sens, avant, arrière, droite ou gauche, fasse pivoter le contacteur et que la zone distale correspondante, avant, arrière, droite et gauche, actionne le capteur directionnel correspondant, avant, arrière, droite et gauche, au sens de déplacement.

### DESCRIPTION DES FIGURES

Un mode de réalisation de l'invention est maintenant décrit par l'intermédiaire des figures suivantes.
La Figure 1 est un schéma général indiquant les déplacements possibles de la molette d'un dispositif de commandes selon l'invention.
La Figure 2 est un schéma cinématique d'un dispositif de commande de l'art antérieur.
La Figure 3 est un schéma cinématique selon la présente invention, le dispositif étant en une position neutre.
La Figure 4 est le même schéma cinématique que celui de la Figure 3, , le dispositif étant cette fois écarté de la position neutre.

### DESCRIPTION DES MODES DE REALISATION PRÉFÉRÉS

L'invention décrite est un dispositif 10 de commande destiné à choisir et sélectionner des fonctions dans un véhicule, ces opérations se faisant en manipulant une molette 12 déplaçable située à l'extérieur d'un boitier 14 fixe repéré dans un repère orthogonal tri-axe direct, axe longitudinal L, axe transversal T et axe neutre N. La molette 12 est fixée à l'extrémité d'un arbre 16 s'étendant selon un axe principal P qui peut être confondu avec l'axe neutre N, et alors la molette 12 est dite en position neutre PN, ou bien écarté de l'axe neutre N, la molette 12 ayant été déplacée en une position quelconque.

Dans un souci de clarté et de simplification de la lecture, une orientation de « bas » en « haut » telle que selon l'axe neutre N des Figures pourra être utilisée, la molette 12 se trouvant en haut du dispositif 10. Egalement, les directions « droite-gauche » et « avant-arrière » pourront respectivement désigner les directions selon les axes transversal T et longitudinal L. Ainsi, les termes « haut », « bas », « dessus », « dessous », « supérieur », « inférieur », « droite », « gauche », « avant », « arrière » ainsi que « horizontal » et « vertical » pourront servir la description sans pour autant limiter la portée de l'invention notamment par rapport aux nombreuses installations possibles du dispositif dans le véhicule. Enfin, les liaisons cinématiques entre les pièces seront décrites en respectant pour la dénomination et pour la représentation sur les figures la norme NF EN 23952 / ISO 3952-1.

Selon la Figure 1, les déplacements possibles de la molette 12 dispose de quatre degrés de liberté qui sont un déplacement transversal, ou droite-gauche, DG, correspondant à un pivotement autour de l'axe longitudinal L, un déplacement longitudinal, ou avant-arrière, AA, correspondant à un pivotement autour de l'axe transversal T, une rotation principale RP de la molette 12 autour de l'axe principal P, et une translation TP selon l'axe principal P correspondant à un appui déplaçant verticalement la molette 12. Les déplacements avant-arrière AA et droite-gauche DG sont de très petites amplitudes aussi, bien que correspondants réellement à des pivotements, ces déplacements peuvent être perçus comme de petites translations. De même, le déplacement vertical TP est de très petite amplitude, équivalent à l'enfoncement d'une touche de clavier d'ordinateur. Seule la rotation principale RP peut être de grande amplitude, voire peut ne pas être limitée, la molette pouvant indéfiniment tourner autour de l'axe principal P.

Dans le dispositif 10 décrit la molette 12 dispose des quatre degrés de liberté ci-dessus présentés. Cependant l'invention peut également s'appliquer à des dispositifs ne comprenant pas toutes ces possibilités, notamment ne disposant pas de la translation par appui, la validation d'une fonction se faisant par exemple par appui sur un bouton séparé, ou bien ne disposant que du déplacement longitudinal et non pas du transversal.

La cinématique du dispositif de commande selon l'invention est représentée par les Figures 3 et 4. Ce dispositif 10 permet à un utilisateur qui manipule la molette 12 d'agir sur des fonctions du véhicule. Il est fréquent, mais non indispensable, que les déplacements soient indépendants les uns des autres et ne puissent être combinés. L'un des avantages de l'indépendance des déplacements est de limiter le nombre de possibilité et ainsi d'éviter des erreurs à l'utilisateur. Divers moyens connus de l'homme du métier sont mis en oeuvre pour limiter voire interdire ces combinaisons de déplacement. Nous noterons par exemple une ouverture 18 en forme de croix qui limite les déplacements de la molette 12 aux branches de la croix. Egalement, une indentation fixe dans le boitier 14 qui, en position neutre, est éloignée d'une indentation mobile solidaire de la molette 12, les deux indentations s'engrenant dès que la molette 12 est déplacée, l'engrènement interdisant alors la rotation de la molette 12 en positon inclinée. Enfin, un léger creux dans le boitier 14 marquant l'emplacement de la position neutre PN, creux dans lequel on peut appuyer sur la molette 12, la surface du boitier s'élevant légèrement, mais suffisamment, autour de cette position neutre PN et ainsi interdisant la translation de la molette 12 combinée à un déplacement.

Sans préciser davantage ces moyens, notons cependant que dans le cas de dispositif ne permettant pas la combinaison des mouvements, l'appui sur la molette qui entraine une translation verticale TP et la rotation principale RP de la molette 12 ne peuvent se faire que lorsque la molette 12 est en position neutre PN, l'axe principal P étant confondu avec l'axe neutre N. La rotation principale RP restera ainsi dénommée au cours de la description.

Le dispositif 10 de commande est fixé sur une embase 20 pouvant être soit le fond horizontal du boitier 14 sur lequel est agencée une carte électronique ou un circuit imprimé, soit directement la carte électronique, ou le circuit imprimé. Sur la carte électronique 22 sont pourvus des interrupteurs et capteurs 24, électriques ou optiques ou selon toute autre technologie, nécessaires à la détection des déplacements de la molette 12 et à la transmission des ordres correspondants.

Chaque capteur 24 est placé sous un dôme élastique 26 réalisé en élastomère qui d'une part protège le capteur 24 et d'autre part exerce une force F1 opposée à toute déformation qui lui est imposée.

Dans un mode particulier de réalisation, les capteurs sont des interrupteurs électriques réalisés à l'instar des contacts de clavier d'ordinateur. Un interrupteur est formé en agençant face à face à l'intérieur du dôme, une pastille mobile solidaire du sommet du dôme et une pastille fixe solidaire de la carte électronique. Les deux pastilles sont réalisées en un matériau conducteur électrique tel du cuivre ou un autre métal. Un appui sur le dôme le déformant met les pastilles en contact et ferme un circuit électrique de commande. En arrêtant d'appuyer sur le dôme, celui-ci reprend sa forme initiale, et alors l'interrupteur commute ouvrant le circuit de commande, la pastille mobile s'éloignant de la pastille fixe. Il apparait donc que dans ce mode de réalisation le dôme en élastomère fait intégralement parti de l'interrupteur.

La description continuera à se référencer de manière générale, et sans limiter l'invention à une technologie particulière, à des capteurs.

Selon les Figures 3 et 4, le boitier 14 fixé sur l'embase 20 horizontale est pourvu d'une ouverture 18 haute de laquelle sort l'arbre 16. L'arbre 16 comprend une partie haute 28, l'arbre-haut, qui s'étend selon l'axe principal P, et une partie basse 30, l'arbre-bas, qui s'étend selon l'axe neutre N. L'arbre-haut 28 et l'arbre-bas 30 sont reliés l'un à l'autre au moyen d'un joint de transmission 32 de type joint de cardan de sorte qu'en position neutre PN, telle que sur la Figure 3, l'arbre-haut 28 et l'arbre-bas 30 sont alignés et les axes principal P et neutre N confondus et que, suite au déplacement longitudinal AA de la molette 12, telle que sur la Figure 4, l'arbre-haut 28 est incliné et l'axe principal P écarté de l'axe neutre N alors que l'arbre-bas 30 demeure selon l'axe neutre N.

Par ailleurs, l'arbre-haut 28 est lié à un contacteur directionnel 34 s'étendant perpendiculairement à l'axe principal P depuis l'arbre-haut 28 jusqu'à quatre zones distales d'action 36 : avant 36A et arrière 36B alignées selon l'axe longitudinal L ainsi que droite 36C et gauche 36D alignées selon l'axe transversal T. Dans la description présente, la molette 12 est limitée à des déplacements selon les directions avant-arrière AA et droite-gauche DG et un contacteur 34 en forme de croix à quatre branches perpendiculaires est donc approprié. Les zones distales d'action avant 36A, arrière 36B, droite 36C et gauche 36D, sont au voisinage des extrémités des branches correspondantes. D'autres arrangements sont possibles selon les possibilités de déplacement de la molette 12. Ainsi, le contacteur peut également avoir la forme d'une croix à plus ou moins de quatre branches, voire la forme d'un plateau circulaire, les zones distales d'action étant dans ce cas indistinctement intégrées dans le plateau.

Le contacteur 34 est pourvu d'un orifice 38 au travers duquel s'étend l'arbre-haut 28 en liaison pivot-glissant LPG selon l'axe principal P. Dans le cas décrit, l'orifice 38 du contacteur 32 est au centre de la croix à quatre branches. Les pivotements transversaux et longitudinaux de l'arbre 16 font donc pivoter le contacteur 34 alors que la translation principale TP et la rotation principale RP ne le déplacent pas. A titre d'illustration, une liaison pivot-glissant LPG est couramment réalisée au moyen de deux cylindres de révolution coaxiaux, mâle pour l'arbre-haut 28 et femelle pour l'orifice 38, dont les diamètres sont ajustés de sorte que l'arbre puisse être facilement inséré dans l'orifice et qu'il puisse y glisser et y tourner sans heurt. Quatre actionneurs 40, avant 40A, arrière 40B, droit 40C et gauche 40D, s'étendent verticalement chacun entre un dôme 26 coiffant un capteur de direction 24 respectivement droite avant 24A, arrière 24B, droit 24C et gauche 24D, et la zone distale d'action 36, avant 36A, arrière 36B, droite 36C et gauche 36D, du contacteur 34. Par exemple, lorsque suite à une manipulation de la molette 12 vers la gauche, tel que sur la Figure 4, le contacteur 34 pivote autour de l'axe longitudinal L, la zone distale arrière 36D du contacteur 34 s'abaisse et appui sur l'actionneur arrière 40D, le bas de l'actionneur arrière déformant le dôme arrière 26D et actionnant le capteur arrière 24D.

Le contacteur 34 s'apparente à un palonnier permettant de transformer les petits déplacements horizontaux de l'arbre-haut 28 en déplacements verticaux et ce grâce à l'important bras de levier des bras du contacteur 34. Les déplacements verticaux transmis aux actionneurs 40A-40D ont alors une amplitude suffisante pour agir sur les capteurs 24A-24D.

Lorsque l'action sur la molette 12 s'arrête, le dôme déformé reprend sa forme initiale en repoussant l'actionneur vers le haut qui à son tour fait basculer le contacteur 34 et replace le dispositif 10 en position neutre PN. Le principe de fonctionnement est bien évidemment similaire dans chacune des autres directions de manipulation de la molette 12.

En agissant de la sorte les dômes 26 constituent un moyen de rappel 42 en position neutre PN du dispositif. Dans le but de réaliser un mécanisme sans jeu, sources de bruits et d'imprécisions désagréable, les actionneurs 40 sont un peu plus longs que l'espace dans lequel ils sont placés entre un dôme 26 et le contacteur 34. Ainsi, même en position neutre PN du dispositif lorsque la molette 12 n'est pas sollicitée, les dômes 26 agissent très légèrement sur leurs actionneurs respectifs qui exercent sur le contacteur 34 une force verticale F1 dirigée vers le haut. La liaison pivot-glissant LPG entre le contacteur 34 et l'arbre 16 isole l'arbre et assure alors que cette force verticale F1 ne soit pas transmise à l'arbre.

La construction présentée avec actionneurs intermédiaires entre le contacteur 34 et les capteurs 24 peut toujours, selon le même principe de contacteurs basculant être réalisé sans actionneurs, le contacteur agissant directement sur les capteurs.

A proximité de l'embase 20, l'arbre-bas 30 est en liaison glissière LG selon l'axe neutre N une roue d'indexation 44 pourvue d'un orifice central bas 46, elle-même en liaison pivot PV selon l'axe neutre N avec le boitier 14. A titre d'illustration, une liaison glissière LG est facilement réalisée au moyen de deux cylindres, mâle pour l'arbre-bas 30 et femelle pour la roue d'indexation 44, de sections complémentaires mais non circulaires, par exemple des sections en croix, en étoile, ou encore carrées. Les sections sont ajustées de sorte que l'arbre-bas 30 puisse être facilement inséré dans l'orifice 46 de la roue d'indexation 44 et qu'il puisse y glisser sans heurt mais ne puisse pas y tourner librement. L'arbre-bas 30 passe au travers de l'orifice central bas 46 et peut donc y coulisser librement mais, la rotation de l'arbre-bas 30 entraîne la rotation de la roue d'indexation 44 autour de l'axe neutre N.

La carte électronique 22 est pourvue d'un capteur de validation 24F qui à l'instar des capteurs directionnels est placé sous un dôme élastique 26F. Un appui sur la molette 12 entraîne une translation TP selon l'axe principal P de l'arbre 16, qui coulisse dans l'orifice 46 de la roue d'indexation 44, déforme le dôme 26F et actionne le capteur de validation 24F. À l'arrêt de l'appui sur la molette 12, le dôme 26F reprend sa forme d'origine en exerçant sur l'arbre une force de rappel verticale F2 qui repousse l'arbre 16 en une position neutre haute PN. La position neutre PN est alors exactement définit par l'alignement des axes principal P et neutre N et la molette en position haute le dôme 26F n'étant pas déformé. Le moyen de rappel 42 en position neutre PN de la molette 12 comprend donc les dômes, ou autre moyen élastiques, s'opposant au pivotement, et le dôme central 26F, s'opposant à la translation principale TP.

Pour réaliser la liaison pivot PV de la roue d'indexation avec le boitier, la roue d'indexation 44 peut par exemple être agencée entre des montants 48 formant languettes verticales définissant un cylindre, les languettes 48 étant pourvues en leur extrémité haute d'ergots 50 horizontaux venant se placer juste au-dessus de la roue d'indexation 44 et qui la maintiennent ainsi en position dans le boitier 14, tout en la laissant libre de tourner autour de l'axe neutre N. La surface latérale cylindrique de la roue d'indexation est pourvue d'un capteur de rotation 24E, optique ou roue phonique ou de toute autre technologie, destiné à l'évidence, à détecter et générer un signal fonction des rotations de la roue d'indexation 44 et donc des rotations de la molette 12.

De plus, la roue d'indexation 44 est partie à un moyen discret d'indexation 52 de la rotation. La roue d'indexation 44 est pourvue sur sa face inférieure d'une couronne 54 crantée dont les crans 56 s'étendent radialement. Un index 58 est verticalement sollicité vers le haut par un ressort 60 contre la couronne 54. Ainsi une rotation principale RP de la molette 12 entraîne la rotation de la roue d'indexation 44 et oblige l'index 58, maintenu dans un logement du boitier 14, à passer de cran 56 en cran 56 montant puis descendant successivement les flans des crans 56. La montée d'un flan s'opère par compression du ressort 60 et donc à l'encontre de celui-ci et de la rotation en cours, alors que lors de la descente d'un flan, l'action du ressort 60 est motrice et entraîne la rotation de la roue d'indexation 44.

Le moyen d'indexation 52 détermine donc un nombre fini de positions angulaires d'immobilisation de la molette 12, chaque position stable PS correspondant au positionnement de l'index 58 au fond d'un cran 56. Dans le cas où l'index 58 s'immobiliserait à flan de cran, et non au fond, la position de la molette 12 serait instable et la moindre sollicitation extérieure entraînerait un ajustement immédiat de position de sorte que l'index se trouve au fond d'un cran. Cet ajustement pouvant être détecté par le capteur angulaire et entrainer un ennuyeux déplacement d'un curseur sur un écran de contrôle.

Le dispositif 10 selon l'invention est avantageusement réalisé en pièces plastiques moulées et respecte, lors des rotations principales RP de la molette 12, un couple maximum inférieur à 5 N.cm. Pour ce faire les états de surface des pièces en frottement sont soignés et les matériaux utilisés choisis de sorte à minimiser les frottements. Grâce à l'index 58 passant de cran 56 en cran 56, la rotation de la molette 12 est agréablement accompagnée d'un léger « clic-clic » ainsi que d'une force cyclique ressentie au niveau de la molette 12. En l'absence de frottements parasites, la rotation de la molette 12 s'arrête alors toujours en une des positions stable PS lorsque l'index 58 atteint le fond d'un cran 56.

Symétriquement à la construction décrite précédemment, la roue d'indexation 44 peut être fixe dans le boitier 14 et l'index 58 mobile et solidaire de l'arbre 16. De plus le capteur de rotation 24E peut être agencé différemment que sur la roue d'indexation 44 par exemple directement sur l'arbre-bas 30.

## Revendications

1. Dispositif (10) destiné à choisir et sélectionner des fonctions dans un véhicule, le dispositif (10) comprenant une molette (12) manipulable et solidaire de l'extrémité d'un arbre (16) s'étendant selon un axe principal (P), la molette (12) pouvant être en une position neutre (PN), l'axe principal (P) étant confondu avec un axe neutre (N) fixe, ou pouvant être déplacée selon au moins une direction orthogonale à l'axe neutre (N), l'arbre (16) étant alors pivoté et l'axe principal (P) incliné par rapport à l'axe neutre (N), ce déplacement directionnel (AA) étant détecté par au moins un capteur directionnel (24), la molette (12) et l'arbre (16) pouvant de plus tourner autour de l'axe principal (P), cette rotation principale (RP) étant détectée par un capteur de rotation (24E), les capteurs (24) faisant partie de circuits de commande reliés à une unité de pilotage des fonctions du véhicule, le dispositif (10) comprenant en outre
un contacteur directionnel (34) lié à l'arbre (16), le contacteur (34) s'étendant depuis l'arbre (16) jusqu'à une zone distale d'action (36) selon la direction orthogonale (AA), la zone distale (36) coopérant avec le capteur directionnel (24) de sorte que le pivotement de l'arbre (16) fasse pivoter le contacteur (34) et que la zone distale (36) actionne le capteur directionnel (24) et,
un moyen discret d'indexation (52) de la rotation principale (RP), ledit moyen (52) étant lié en rotation avec l'arbre (16), ledit moyen (52) déterminant une pluralité de positions stables (PS) d'immobilisation de la molette (12),
**caractérisé en ce que** le contacteur directionnel (34) et l'arbre (16) sont en liaison pivot-glissant (LPG) selon l'axe principal (P) de sorte que la rotation principale (RP) de la molette (12) et de l'arbre (16) laisse le contacteur directionnel (34) immobile sans frottement entre la zone distale (36) et le capteur directionnel (24), l'immobilisation de la molette (12) à l'arrêt de ladite rotation principale (RP) se faisant alors en une des positions stables (PS) déterminées par le moyen discret d'indexation (52).

2. Dispositif (10) selon la revendication précédente pourvu en outre d'un moyen de rappel (42) de la molette (12) vers la position neutre (PN), le moyen de rappel (42) exerçant en permanence sur le contacteur directionnel (34) une force de rappel (F1) qui, lors des déplacements directionnels est orientée dans une direction opposée au pivotement et qui, en position neutre (PN) est orientée selon l'axe neutre (N) et,
la liaison pivot (PV) entre le contacteur directionnel (34) et l'arbre (16) étant de type pivot-glissant (LPG) isolant le moyen discret d'indexation (52) de ladite force de rappel (F1) de sorte que suite à une rotation principale (RP) la molette (12) soit immobilisée en une des positions stables (PS) déterminées par le moyen discret d'indexation (52).

3. Dispositif (10) selon la revendication 2 dans lequel un appui sur la molette (12) selon l'axe principal (P) fait translater la molette (12) et l'arbre (16), cette translation (TP) étant détectée par un capteur de validation (24F) et dans lequel, l'arbre (16) est en liaison glissière (LG) selon l'axe neutre (N) avec le moyen discret d'indexation (52) de sorte que le contacteur directionnel (34) et le moyen discret d'indexation (52) restent immobiles lors des appuis sur la molette (12).

4. Dispositif (10) selon la revendication 3 dans lequel le moyen de rappel (42) de la molette (12) vers la position neutre (PN) exerce de plus en permanence sur l'arbre (16) une autre force de rappel (F2) qui s'oppose à la translation (TP) et sollicite l'arbre (16) et la molette (12) vers une position haute correspond à la position neutre (PN), les liaisons glissières (LG) et pivot-glissant (LPG) isolants respectivement le moyen discret d'indexation (52) et le contacteur directionnel (34) de ladite autre force de rappel (F2) de sorte qu'en dehors de tout appui sur la molette (12), celle-ci revienne automatiquement se positionner en position neutre haute (PN).

5. Dispositif (10) selon la revendication 4 dans lequel les capteurs (24) directionnels et de validation sont des interrupteurs électriques à dôme (26) élastiquement déformable réalisé en élastomère sous lequel sont agencées des contacts électriques de sorte qu'au repos le dôme n'étant pas déformé le circuit de commande est ouvert, et qu'actif le dôme étant déformé ledit circuit de commande est fermé, la déformation du dôme engendrant une force de rappel opposée à la déformation.

6. Dispositif (10) selon une quelconque des revendications précédentes dans lequel l'arbre (16) est constitué d'une section basse (30) et d'une section haute (28) articulées l'une avec l'autre par un joint de transmission (32) tel un joint de cardan, la section basse (30) s'étendant selon l'axe neutre (N) en liaison avec le moyen discret d'indexation (52) et la section haute (28) s'étendant selon l'axe principal (P) en liaison avec le contacteur directionnel (34), la molette (12) étant fixée à l'extrémité de la section haute (28), le joint de transmission (32) étant indépendant à la fois du contacteur directionnel (34) et du moyen discret d'indexation (52), de sorte que la rotation principale (RP) de la molette (12) entraîne la rotation selon l'axe principal (P) de la section haute (28) ainsi que la rotation selon l'axe neutre (N) de la section basse (30) et du moyen discret d'indexation (52) et laisse immobile le contacteur directionnel (24) et que, le déplacement directionnel (AA) de la molette (12) entraîne le pivotement de la section haute (28) et du contacteur directionnel (34), la section basse (30) et le moyen discret d'indexation (52) restant immobiles.

7. Dispositif (10) selon la revendication 6 pourvu en outre d'un limiteur de translation limitant à la position neutre (PN) la possibilité de translation de la molette (12) et de l'arbre (16).

8. Dispositif (10) selon une quelconque des revendications précédentes dans lequel le moyen discret d'indexation (52) de la rotation principale (RP) comprend un index (58) sollicité contre une roue d'indexation (44) crantée, la roue (44), respectivement l'index (58), étant agencée en liaison pivot (LP) selon l'axe neutre (N), le positionnement de l'index (58) au fond d'un cran (56) déterminant une position angulaires d'immobilisation stable (PS) de la molette (12), la rotation principale (RP) de l'arbre (16) entrainant la roue d'indexation (44), respectivement l'index (58), en rotation selon l'axe neutre (N), l'index (58) se déplaçant alors de cran (56) en cran (56) relativement à la roue (44) et, lors de l'arrêt de ladite rotation principale (RP) l'index (58) se positionnant au fond d'un cran (56) immobilisant ainsi la molette (12) en une position stable (PS).

9. Dispositif (10) selon une quelconque des revendications précédentes pourvu en outre d'un limiteur de rotation limitant à la position neutre (PN) la possibilité de rotation de la molette (12).

10. Dispositif (10) selon une quelconque des revendications précédentes dans lequel la molette (12) peut être déplacée orthogonalement à l'axe neutre (N) dans quatre sens correspondants aux deux orientations opposées de deux directions distinctes (DG, AA), le contacteur directionnel (34) s'étendant dans les quatre sens jusqu'à quatre zones distales (36A-36D) coopérant chacune avec un capteur directionnel (24A-24D) de sorte que le déplacement de la molette (12) dans un quelconque des quatre sens fasse pivoter le contacteur (34) et que la zone distale(36A-36D) correspondante actionne le capteur directionnel (24A-24D) correspondant au sens de déplacement.

## Patentansprüche

1. Vorrichtung (10) zur Auswahl und Selektion von Funktionen in einem Fahrzeug, wobei die Vorrichtung (10) ein Rändelrad (12) enthält, das betätigbar und fest mit dem Ende einer Welle (16) verbunden ist, die sich entlang einer Hauptachse (P) erstreckt, wobei das Rändelrad (12) in einer neutralen Position (PN) sein kann, wobei die Hauptachse (P) mit einer festen neutralen Achse (N) zusammenfällt, oder entlang zumindest einer orthogonal zur neutralen Achse (N) verlaufenden Richtung verlagert werden kann, wobei die Welle (16) dann verschwenkt wird und die Hauptachse (P) in Bezug auf die neutrale Achse (N) geneigt verläuft, wobei diese richtungsmäßige Verlagerung (AA) von zumindest einem Richtungssensor (24) erfasst wird, wobei das Rändelrad (12) und die Welle (16) sich ferner um die Hauptachse (P) herum drehen können, wobei diese Hauptrotation (RP) von einem Rotationssensor (24E) erfasst wird, wobei die Sensoren (24) zu Steuerschaltungen gehören, die mit einer Steuereinheit zum Steuern der Funktionen des Fahrzeugs verbunden sind, wobei die Vorrichtung (10) ferner umfasst
einen Richtungsschalter (34), der mit der Welle (16) verbunden ist, wobei sich der Richtungsschalter (34) von der Welle (16) in der orthogonalen Richtung (AA) zu einem distalen Wirkbereich (36) erstreckt, wobei der distale Bereich (36) mit dem Richtungssensor (24) so zusammenwirkt, dass durch das Verschwenken der Welle (16) der Schalter (34) verschwenkt wird und dass der distale Bereich (36) den Richtungssensor (24) betätigt, und ein diskretes Indexierungsmittel (52) zum Indexieren der Hauptrotation (RP), wobei das Indexierungsmittel (52) mit der Welle (16) drehverbunden ist, wobei das Indexierungsmittel (52) eine Mehrzahl von stabilen Festlegepositionen (PS) des Rändelrades (12) bestimmt,
**dadurch gekennzeichnet, dass** der Richtungsschalter (34) und die Welle (16) entlang der Hauptachse (P) eine Schwenk-Gleit-Verbindung (LPG) aufweisen, so dass die Hauptrotation (RP) des Rändelrades (12) und der Welle (16) den Richtungsschalter ohne Reibung zwischen dem distalen Bereich (36) und dem Richtungssensor (24) unbewegt lässt, wobei das Festlegen des Rändelrades (12) bei angehaltener Hauptrotation (RP) dann in einer der stabilen Positionen (PS) erfolgt, die von dem diskreten Indexierungsmittel (52) bestimmt werden.

2. Vorrichtung (10) nach dem vorangehenden Anspruch, ferner enthaltend ein Rückführmittel (42) zum Rückführen des Rändelrades (12) in die neutrale Position (PN), wobei das Rückführmittel (42) auf den Richtungsschalter (34) dauerhaft eine Rückführkraft (F1) ausübt, die bei den richtungsmäßigen Verlagerungen in einer der Schwenkbewegung entgegengesetzten Richtung ausgerichtet ist und in der neutralen Position (PN) entlang der neutralen Achse (N) ausgerichtet ist, und
wobei die Schwenkverbindung (PV) zwischen dem Richtungsschalter (34) und der Welle (16) als Schwenk-Gleit-Verbindung (LPG) ausgeführt ist, die das diskrete Indexierungsmittel (52) von der Rückführkraft (F1) abschottet, so dass nach einer Hauptrotaton (RP) das Rändelrad (12) in einer der stabilen Positionen (PS) festgelegt wird, die von dem diskreten Indexierungsmittel (52) bestimmt werden.

3. Vorrichtung (10) nach Anspruch 2, wobei durch Drücken auf das Rändelrad (12) entlang der Hauptachse (P) das Rändelrad (12) und die Welle (16) verschoben werden, wobei diese Verschiebung (TP) von einem Validierungssensor (24F) erfasst wird und wobei die Welle (16) mit dem diskreten Indexierungsmittel (52) entlang der neutralen Achse (N) in Gleit-Verbindung (LG) ist, so dass der Richtungsschalter (34) und das diskrete Indexierungsmittel (52) beim Drücken auf das Rändelrad (12) unbewegt bleiben.

4. Vorrichtung (10) nach Anspruch 3, wobei das Rückführmittel (42) zum Rückführen des Rändelrads (12) in die neutrale Position (PN) ferner auf die Welle (16) dauerhaft eine weitere Rückführkraft (F2) ausübt, die der Verschiebung (TP) entgegengesetzt ist und die Welle (16) und das Rändelrad (12) in eine obere Position beaufschlagt, die der neutralen Position (PN) entspricht, wobei die Gleit-Verbindung (LG) und die Schwenk-Gleit-Verbindung (LPG) jeweils das diskrete Indexierungsmittel (52) bzw. den Richtungsschalter (34) von der weiteren Rückführkraft (F2) abschotten, so dass außer bei jeglichem Drücken auf das Rändelrad (12) dieses automatisch in die neutrale obere Position (PN) zurückkehrt.

5. Vorrichtung (10) nach Anspruch 4, wobei der Richtungs- (24) und der Validierungssensor elektrische Umschalter mit Kuppel (26) sind, die elastisch verformbar und aus Elastomer ausgebildet ist, unter welcher die elektrischen Kontakte angeordnet sind, so dass in Ruhestellung bei nicht verformter Kuppel die Steuerschaltung offen ist und in Wirkstellung bei verformter Kuppel die Steuerschaltung geschlossen ist, wobei die Verformung der Kuppel eine der Verformung entgegengesetzte Rückführkraft erzeugt.

6. Vorrichtung (10) nach einem der vorangehenden Ansprüche, wobei die Welle (16) aus einem unteren Abschnitt (30) und einem oberen Abschnitt (28) besteht, die über ein homokinetisches Gelenk (32), wie etwa ein Kardangelenk, aneinander angelenkt sind, wobei der untere Abschnitt (30) sich entlang der neutralen Achse (N) in Verbindung mit dem diskreten Indexierungsmittel (52) erstreckt und der obere Abschnitt (28) sich entlang der Hauptachse (P) in Verbindung mit dem Richtungsschalter (34) erstreckt, wobei das Rändelrad (12) an das Ende des oberen Abschnitts (28) befestigt ist, wobei das homokinetische Gelenk (32) von dem Richtungsschalter (34) und zugleich von dem diskreten Indexierungsmittel (52) unabhängig ist, so dass die Hauptrotation (RP) des Rändelrades (12) die Drehung des oberen Abschnitts (28) entlang der Hauptachse (P) sowie die Drehung des unteren Abschnitts (30) und des diskreten Indexierungsmittels (52) entlang der neutralen Achse (N) hervorruft und den Richtungsschalter (24) unbewegt lässt, und dass die richtungsmäßige Verlagerung (AA) des Rändelrades (12) das Verschwenken des oberen Abschnitts (28) und des Richtungsschalters (34) hervorruft, wobei der untere Abschnitt (30) und das diskrete Indexierungsmittel (52) unbewegt bleiben.

7. Vorrichtung (10) nach Anspruch 6, ferner ausgestattet mit einem Verschiebungsbegrenzer, der die Verschiebbarkeit des Rändelrades (12) und der Welle (16) auf die neutrale Position (PN) begrenzt.

8. Vorrichtung (10) nach einem der vorangehenden Ansprüche, wobei das diskrete Indexierungsmittel (52) zum Indexieren der Hauptrotation (RP) einen Zeiger (58) enthält, der gegen ein gezacktes Indexierungsrad (44) beaufschlagt wird, wobei das Rad (44) bzw. der Zeiger (58) in Schwenkverbindung (LP) entlang der neutralen Achse (N) angeordnet ist, wobei die Positionierung des Zeigers (58) am Grund eines Zackens (56) eine Winkelposition (PS) zur stabilen Festlegung des Rändelrads (12) bestimmt, wobei die Hauptrotation (RP) der Welle (16) das Indexierungsrad (44) bzw. den Zeiger (58) entlang der neutralen Achse (N) rotierend mitnimmt, wobei der Zeiger (58) sich dann bezüglich des Rades (44) von Zacken (56) zu Zacken (56) verlagert und bei Anhalten der Hauptrotation (RP) der Zeiger (58) sich am Grund eines Zackens (56) positioniert, wodurch das Rändelrad (12) somit in einer stabilen Position (PS) festgelegt wird.

9. Vorrichtung (10) nach einem der vorangehenden Ansprüche, ferner ausgestattet mit einem Rotationsbegrenzer, der die Drehbarkeit des Rändelrades (12) auf die neutrale Position (PN) begrenzt.

10. Vorrichtung (10) nach einem der vorangehenden Ansprüche, wobei das Rändelrad (12) orthogonal zur neutralen Achse (N) in vier Richtungen verlagert werden kann, die den beiden entgegengesetzten Ausrichtungen von zwei verschiedenen Richtungen (DG, AA) entsprechen, wobei der Richtungsschalter (34) sich in den vier Richtungen in vier distale Bereiche (36A - 36D) erstreckt, die jeweils mit einem Richtungssensor (24A - 24D) zusammenwirken, so dass durch Verlagerung des Rändelrades (12) in einer beliebigen der vier Richtungen der Schalter (34) verschwenkt wird und der entsprechende distale Bereich (36A - 36D) den der Verlagerungsrichtung entsprechenden Richtungssensor (24A - 24D) betätigt.

## Claims

1. Device (10) intended for choosing and selecting functions in a vehicle, the device (10) comprising a knob (12) that can be manipulated and that is secured to the end of a shaft (16) extending along a main axis (P), the knob (12) being able to occupy a neutral position (PN), the main axis (P) being coincident with a fixed neutral axis (N), or being able to be moved in at least one direction orthogonal to the neutral axis (N), the shaft (16) then being pivoted and the main axis (P) inclined with respect to the neutral axis (N), this directional movement (AA) being detected by at least one directional sensor (24), the knob (12) and the shaft (16) additionally being able to rotate about the main axis (P), this main rotation (RP) being detected by a rotation sensor (24E), the sensors (24) forming part of control circuits connected to a control unit that controls functions of the vehicle, the device (10) further comprising
a directional contactor (34) connected to the shaft (16), the contactor (34) extending from the shaft (16) as far as a distal action zone (36) in the orthogonal direction (AA), the distal zone (36) collaborating with the directional sensor (24) so that pivoting of the shaft (16) causes the contactor (34) to pivot and so that the distal zone (36) actuates the directional sensor (24), and
a discrete indexing means (52) for indexing the main rotation (RP), the said means (52) being connected in terms of rotation to the shaft (16), the said means (52) determining a plurality of stable positions (PS) in which the knob (12) is immobilized,
**characterized in that** the directional contactor (34) and the shaft (16) are in a sliding pivoting connection (LPG) along the main axis (P) so that the main rotation (RP) of the knob (12) and of the shaft (16) leaves the directional contactor (34) immobile without any rubbing between the distal zone (36) and the directional sensor (24), the immobilization of the knob (12) when the said main rotation (RP) ceases then being in one of the stable positions (PS) determined by the discrete indexing means (52).

2. Device (10) according to the preceding claim, further provided with a return means (42) for returning the knob (12) towards the neutral position (PN), the return means (42) constantly applying to the directional contactor (34) a return force (F1) which, during directional movements, is oriented in an opposite direction to the pivoting and which, in the neutral position (PN) is oriented along the neutral axis (N), and the pivot connection (PV) between the directional contactor (34) and the shaft (16) being of the sliding pivot type (LPG) isolating the discrete indexing means (52) from the said return force (F1) so that following a main rotation (RP) the knob (12) is immobilized in one of the stable positions (PS) determined by the discrete indexing means (52).

3. Device (10) according to Claim 2, in which pressure on the knob (12) along the main axis (P) causes the knob (12) and the shaft (16) to effect a translational movement, this translational movement (TP) being detected by a validation sensor (24F), and in which the shaft (16) is in a sliding connection (LG) along the neutral axis (N) with the discrete indexing means (52) so that the directional contactor (34) and the discrete indexing means (52) remain immobile when pressure is applied to the knob (12).

4. Device (10) according to Claim 3, in which the return means (42) returning the knob (12) towards the neutral position (PN) additionally constantly applies to the shaft (16) another return force (F2) which opposes the translational movement (TP) and urges the shaft (16) and the knob (12) towards an up position corresponding to the neutral position (PN), the sliding connection (LG) and the sliding pivoting connection (LPG) respectively isolating the discrete indexing means (52) and the directional contactor (34) from the said other return force (F2) so that outside of any pressure being applied to the knob (12), the latter returns automatically to the up neutral position (PN).

5. Device (10) according to Claim 4, in which the directional and validation sensors (24) are electric switches with an elastically deformable dome (26) made of an elastomer under which electric contacts are arranged so that, at rest, with the dome not deformed, the control circuit is open, and when active, with the dome deformed, the said control circuit is closed, the deformation of the dome giving rise to a return force opposing the deformation.

6. Device (10) according to any one of the preceding claims, in which the shaft (16) is made up of a lower section (30) and of an upper section (28) which are articulated to one another by a transmission joint (32), such as a universal joint, the lower section (30) extending along the neutral axis (N) in connection with the discrete indexing means (52) and the upper section (28) extending along the main axis (P) in connection with the directional contactor (34), the knob (12) being fixed to the end of the upper section (28), the transmission joint (32) being independent both of the directional contactor (34) and of the discrete indexing means (52) so that the main rotation (RP) of the knob (12) causes the upper section (28) to rotate about the main axis (P) and causes the lower section (30) and the discrete indexing means (52) to rotate about the neutral axis (N) and leaves the directional contactor (24) immobile and so that the directional movement (AA) of the knob (12) causes the upper section (28) and the directional contactor (34) to pivot, the lower section (30) and the discrete indexing means (52) remaining immobile.

7. Device (10) according to Claim 6 further provided with a translational-movement limiter limiting the possibility of translational movement of the knob (12) and of the shaft (16) to the neutral position (PN).

8. Device (10) according to any one of the preceding claims, in which the discrete indexing means (52) indexing the main rotation (RP) comprises an index (58) urged against a notched indexing wheel (44), the wheel (44) and the index (58) respectively being arranged in pivoting connection (LP) along the neutral axis (N), the positioning of the index (58) in the bottom of a notch (56) determining a stable angular position (PS) in which to immobilize the knob (12), the main rotation (RP) of the shaft (16) causing the indexing wheel (44) or, respectively, the index (58) to rotate about the neutral axis (N), the index (58) then moving from notch (56) to notch (56) relative to the wheel (44) and, when the said main rotation (RP) ceases, the index (58) positioning itself in the bottom of a notch (56) thus immobilizing the knob (12) in a stable position (PS).

9. Device (10) according to any one of the preceding claims further provided with a rotation limiter limiting the possibility of rotation of the knob (12) to the neutral position (PN).

10. Device (10) according to any one of the preceding claims, in which the knob (12) can be moved orthogonally to the neutral axis (N) in four directional senses corresponding to the two opposite orientations of two distinct directions (DG, AA), the directional contactor (34) extending in the four directional senses as far as four distal zones (36A-36D) each one collaborating with a directional sensor (24A-24D) so that movement of the knob (12) in any one of the four directional senses causes the contactor (34) to pivot and so that the corresponding distal zone (36A-36D) actuates the directional sensor (24A-24D) corresponding to the directional sense of movement.
